# EUROPÄISCHE PATENTSCHRIFT

(11) **EP 1 387 140 B1**
(45) Veröffentlichungstag und Bekanntmachung des Hinweises auf die Patenterteilung: **15.08.2007**
(21) Anmeldenummer: 03016375.2
(22) Anmeldetag: 19.07.2003
(51) Int. Cl.: F41A 19/20, F41A 19/21

(54) **Schlosssystem für mehrläufige Gewehre**
Action for multiple barrel rifles
Verrou pour des fusils à plusiers coups

(30) Priorität: 02.08.2002 DE 10235282
(43) Veröffentlichungstag der Anmeldung: 04.02.2004
(73) Patentinhaber: S.A.T. Swiss Arms Technology AG, 8212 Neuhausen am Rheinfall (CH)
(72) Erfinder: Popikow, Sergej, 87480 Weitnau (DE)
(74) Vertreter: Schwarz, Thomas

(56) Entgegenhaltungen:
- DE-C- 4 244 168
- FR-A- 2 299 613
- FR-A- 2 727 754
- US-A- 3 537 203

## Beschreibung

Die Erfindung betrifft ein Schloßsystem für ein mehrläufiges Gewehr.

FR 2727764 zeigt ein solches Schloßsystem mit Pendelgewicht. Seine Schwenkachse liegt vor der des Abzugs. Sein Schwerpunkt liegt oberhalb der Abzugsachse.

Ein derartiges Schloßsystem ist aus der DE 42 44 168 C1 bekannt. Dort ist zum Schutz gegen Doppeln oder das unbeabsichtigte Auslösen eines Schusses bei Stößen und Erschütterungen ein mit einer Schloßstange zusammenwirkendes Pendelgewicht um eine zur Stangenachse parallele Achse verschwenkbar am Schloßblech angelenkt. Das Pendelgewicht weist eine speziell geformte Aussparung auf, in die ein von der Schloßstange seitlich vorstehender Bolzen eingreift. Die Aussparung des Pendelgewichts ist derart ausgeführt, daß die Schloßstange nur bei einer nicht verschwenkten Mittelstellung des Pendelgewichts zur Abgabe eines Schusses frei beweglich ist. In dieser Mittelstellung wird das Pendelgewicht durch zwei an dessen Unterseite angeordnete Rückstellfedern gehalten. Wenn dagegen das Pendelgewicht z.B. bei einem Rückstoß oder beim Zurückprallen des Gewehrs von der Schulter des Schützen aufgrund seiner Trägheit nach vorne oder hinten verschwenkt wird, greift der Bolzen der Schloßstange in eine vordere oder hintere seitliche Rast der Aussparung am Pendelgewicht derart ein, daß die Schloßstange blockiert wird. In dieser Stellung kann dann kein Schuß abgegeben werden. Erst wenn das Schloßsystem anschließend wieder zur Ruhe kommt, wird das Pendelgewicht unter der Kraft der beiden Federn wieder in seine Mittelstellung verschwenkt, in der die Schloßstange zur Freigabe der Schlagstücke frei beweglich ist. Dadurch wird eine Doppler-Stangensicherung zur Vermeidung eines ungewollten Auslösens eines zweiten Schusses bei der Abgabe des ersten Schusses erreicht. Ein Nachteil dieses Systems besteht darin, daß bei einer z.B. durch Korrosion bedingten Funktionsstörung der Rückstellfedern oder bei deren Bruch keine Zurückstellung des Pendelgewichts in die Mittelstellung erfolgt und somit die Blockierung der Schloßstange aufrechterhalten bleibt. Bei einer derartigen Sicherung müssen die zusammenwirkenden Teile zur Gewährleistung der Funktionsweise ferner äußerst genau gefertigt und exakt aufeinander abgestimmt werden, was einen erheblichen Fertigungs- und Montageaufwand erfordert. Darüber hinaus muß eine solche Sicherung sorgfältig gewartet werden, da bereits kleinere Staub- oder Schmutzpartikel deren Funktionsweise beeinträchtigen können.

Aufgabe der Erfindung ist es, ein Schloßsystem der eingangs genannten Art zu schaffen, das eine unempfindliche und zuverlässige Sicherung gegen Doppeln und unbeabsichtigtes Losgehen eines Schusses bei Stößen, Erschütterungen oder dgl. ermöglicht.

Diese Aufgabe wird durch ein Schloßsystem mit den Merkmalen des Anspruchs 1 gelöst. Zweckmäßige Ausgestaltungen und vorteilhafte Weiterbildungen der Erfindung sind in den Unteransprüchen angegeben.

Das erfindungsgemäße Schloßsystem zeichnet sich dadurch aus, daß an dem Abzug ein verschwenkbares Pendelgewicht derart angelenkt ist, daß dessen Schwenkachse in Schußrichtung gesehen vor der Abzugsachse und dessen Schwerpunkt oberhalb der Abzugsachse liegt. Dadurch wird an dem Abzug sowohl bei einer z.B. durch Rückstoß bedingten Rückwärtsbewegung als auch bei einer durch Rückprall des Gewehrs von der Schulter des Schützens bedingten Vorwärtsbewegung ein in gleicher Richtung wirkendes Moment erzeugt, durch das die zur Betätigung des Abzugs erforderliche Kraft erhöht, d.h. der Abzugswiderstand vergrößert wird. Dieses Moment ist um so größer, je stärker der Rückstoß oder der Rückprall und damit die Beschleunigung des Pendelgewichts ist. Es wird somit eine an die Stoßwirkungen angepaßte dynamische und kaliberneutrale Sicherung ohne Blockierung der Abzüge oder anderer Teile erreicht. Je stärker die Stoßwirkungen in der Längsrichtung des Gewehres sind, desto mehr wird der Abzugswiderstand zur Verhinderung eines ungewollten Auslösens eines Schusses erhöht. Das Sicherungssystem ist vergleichsweise unempfindlich und würde seine Funktionsweise sogar beibehalten, wenn die zwischen dem Abzug und dem Pendelgewicht vorgesehene Feder bricht.

Bei einem Schloßsystem mit einem vorderen und hinteren Abzug ist zweckmäßigerweise an jedem der Abzüge ein verschwenkbares Pendelgewicht angeordnet. Die Form der Pendelgewichte kann derart angepaßt sein, daß sie in den innerhalb eines Schloßkastens zur Verfügung stehenden Raum passen.

Weitere Besonderheiten und Vorzüge der Erfindung ergeben sich aus der folgenden Beschreibung eines bevorzugten Ausführungsbeispiels anhand der Zeichnung. Es zeigt:
- **Figur 1**: eine Seitenansicht eines in der Spannstellung befmdlichen Gewehrschlosses mit einem nach vorne verschwenkten Pendelgewicht;
- **Figur 2**: die Kräfteverhältnisse am freigemachten Pendelgewicht und die von diesem auf den Abzug ausgeübten Kräfte bei einer Rückstoßbewegung des Gewehrschlosses in der Pfeilrichtung x von Figur 1;
- **Figur 3**: eine Seitenansicht des Gewehrschlosses von Figur 1 mit einem infolge Trägheit teilweise nach hinten verschwenkten Pendelgewicht bei einer Rückprallbewegung des Gewehrschlosses in Pfeilrichtung x';
- **Figur 4**: die Kräfte- und Momentenverhältnisse am Pendelgewicht und Abzug im Zustand von Figur 3;
- **Figur 5**: eine Seitenansicht des Gewehrschlosses von Figur 1 mit einem infolge Trägheit vollständig nach hinten verschwenkten Pendelgewicht bei einer Rückprallbewegung des Gewehrschlosses in Pfeilrichtung x';
- **Figur 6**: die Kräfte- und Momentenverhältnisse am freigemachten Pendelgewicht und Abzug im Zustand von Figur 5;
- **Figur 7**: eine Seiten- und Rückansicht eines hinteren Abzuges mit dem zugehörigen Pendelgewicht im Gewehrschloß von Figur 1;
- **Figur 8**: eine Seiten- und Rückansicht eines vorderen Abzuges mit dem zugehörigen Pendelgewicht im Gewehrschloß von Figur 1 und
- **Figur 9**: eine Schnittansicht eines Schloßsystems.

In der Seitenansicht von Figur 1 ist das in Schußrichtung gesehen linke Schloß eines in Figur 9 in einem Querschnitt dargestellten Schloßsystems für mehrläufige Gewehre gezeigt. Wie aus Figur 9 ersichtlich, enthält das Schloßsystem zwei nebeneinander liegende Schlosse mit jeweils einem Schlagstück 1 und 2, die durch einen hinteren und vorderen Abzug 3 bzw. 4 zur Abgabe eines Schusses freigegeben werden können. Die beiden Schlagstücke 1 und 2 haben jeweils eine Bohrung 5 bzw. 6, in denen jeweils eine - nicht dargestellte - Schlagfeder zur Vorspannung der beiden Schlagstücke 1 und 2 untergebracht ist. An den beiden Abzügen 3 und 4 ist jeweils ein im folgenden näher erläutertes Pendelgewicht 7 bzw. 8 verschwenkbar angeordnet.

Wie aus Figur 1 hervorgeht, ist das Schlagstück 1 in dessen Längsrichtung verschiebbar in einem Führungsteil 9 geführt, das auf einem Schloßblech 10 angeordnet ist. An dem Schloßblech 10 ist außerdem ein Spannhebel 11 angelenkt, durch den die im Schlagstück 3 angeordnete Schlagfeder mittels eines - nicht gezeigten - Spannschiebers gespannt werden kann. Zwischen dem Führungsteil 9 und dem Spannhebel 11 ist eine Rückholfeder 12 eingespannt. An dem Führungsteil 9 ist ein um einen Bolzen 13 verschwenkbarer Abzugshebel 14 angelenkt, durch den das Schlagstück 1 in seiner zurückgezogenen Spannstellung gehalten wird. Der Abzugshebel 14 hat eine obere Rastnase 15, die in der oberen Sperrstellung des Abzugshebel 14 in Eingriff mit einer entsprechenden Vertiefung 15 des Schlagstücks 1 steht. Der Abzugshebel 14 hat außerdem eine untere Rastnase 17, die in eine in Figur 2 gezeigte Ausnehmung 18 an einem Abzugsblatt 19 des Abzugs 3 eingreift. Der Abzug 3 ist um eine Abzugsachse 20 drehbar am Schloßblech 10 angeordnet. Durch einen Querstift 21 und eine im Durchmesser größere Querbohrung 22 im Abzugsblatt 19 wird die Verschwenkbewegung des Abzugs 3 begrenzt. An dem Schloßblech 10 sind außerdem Federbleche 23 befestigt, die mit ihren freien Enden auf eine hintere Endkante 24 des Abzugsblatts 19 drücken und den Abzug 3 so in eine Ausgangsstellung beaufschlagen.

An einem nach oben vorstehenden Teil des Abzugsblatts 11 ist das in Figur 2 gesondert dargestellte Pendelgewicht 7 um eine zur Abzugsachse 20 parallele Schwenkachse 25 verschwenkbar angeordnet. Das Pendelgewicht 7 ist derart an dem Abzugsblatt 11 angelenkt, daß es zwischen einer in Figur 1 gezeigten vorderen Ausgangsstellung und einer in Figur 5 dargestellten hinteren Endstellung verschwenkbar ist. Das Pendelgewicht 7 hat an seiner Unterseite eine vordere vorstehende Kante 26, mit der das Pendelgewichts 7 in seiner vorderen Ausgangsstellung auf dem Schloßblech 10 aufliegt. Das Pendelgewicht 7 hat an seiner Unterseite außerdem eine hintere vorstehende Kante 27, die in der hinteren Endstellung des Pendelgewicht 7 zur Auflage auf dem Schloßblech 10 gelangt. Die zwischen der vorderen Kante 21 und der hinteren Kante angeordnete Schwenkachse 25 ist in der Schußrichtung gesehen vor und oberhalb der Abzugsachse 20 angeordnet. Das Pendelgewicht 7 ist derart ausgeführt, daß dessen Schwerpunkt s oberhalb der Schwenkachse 25 liegt. An dem Abzugsblatt 19 ist die Schwenkachse 25 gemäß Figur 2 mit einem horizontalen Abstand L vor der Abzugsachse 20 und einem vertikalen Abstand H oberhalb der Abzugsachse 20 angeordnet. Der Abstand L ist bei der gezeigten Ausführung größer als der Abstand H. Zwischen dem Abzugsblatt 11 und dem Pendelgewicht 19 ist eine Druckfeder 28 eingespannt, durch die das Pendelgewicht 7 zur Drehung in seine vordere Endstellung beaufschlagt 19 wird.

Wie aus den Figuren 7 bis 9 hervorgeht, weisen die an dem vorderen und hinteren Abzug 3 und 4 angelenkten Pendelgewichte 7 bzw. 8 eine unterschiedliche Form auf. Das Pendelgewicht 7 des hinteren Abzugs 3 hat einen an der Außenseite des Abzugsblatts 19 angeordneten größeren Teil 29, einen an der Innenseite des Abzugsblatts angeordneten kleineren Teil 30 und einen dazwischenliegenden Spalt 31 zur Aufnahme des Abzugsblatts 19. Es ist um die Schwenkachse 25 verschwenkbar an dem Abzugsblatt 19 des Abzugs 3 angelenkt. Das Pendelgewicht 8 des vorderen Abzugs 4 hat einen an der Innenseite seines Abzugsblatts 32 angeordneten kleineren Teil 33, einen an der Außenseite angeordneten größeren Teil 34 und einen Spalt 35 zur Aufnahme des Abzugsblatts 32. Bei diesem Pendelgewicht 8 weist der größere Teil 33 einen vergrößerten äußeren Steg 36 auf, der sich gemäß Figur 9 an der Außenseite des Schlagstücks 2 erstreckt. Das Pendelgewicht 8 ist über eine Schwenkachse 37 verschwenkbar am Abzugsblatt 32 des Abzugs 4 angelenkt.

Die Funktionsweise des vorstehenden Schloßsystems wird im folgenden anhand der Figuren 1 bis 6 erläutert.

Figur 1 zeigt den Ausgangszustand des noch nicht ausgelösten linken Schlosses. In diesem Zustand wird das Pendelgewicht 7 durch die Kraft der Druckfeder 28 so beaufschlagt, daß es mit seiner vorderen Kante 26 auf dem Schloßblech 10 aufliegt.

Bei einer z.B. durch den Rückstoß nach der Auslösen eines Schusses durch das rechte Schloß bedingten Rückwärtsbewegung des Schloßsystems in Richtung des Pfeils x von Figur 1 wird das Pendelgewicht 7 aufgrund seiner Massenträgheit nach vorne gedrückt. In der dazugehörigen Figur 2 sind die in diesem Zustand bestehenden Kräfteverhältnisse am freigemachten Pendelgewicht 7 unter Vernachlässigung der Kraft der Druckfeder 28 und die infolge der Beschleunigung des Pendelgewichts 7 auf den Abzug 3 wirkenden Kräfte und Momente gezeigt. Wie aus Figur 2 hervorgeht, wird durch die bei der Rückstoßbewegung des Pendelgewichts 7 auf den Abzug 3 wirkenden Kräfte F₁* und F₄* an dem Abzug 3 ein Moment M erzeugt, durch das die zur Betätigung des Abzugs erforderliche Kraft erhöht, d.h. der Äbzugswiderstand vergrößert wird. Dieses Moment M ist um so größer, je stärker die durch den Rückstoß bedingte Beschleunigung des Pendelgewichts 7 wird. Das bedeutet, daß der Abzugswiderstand ansteigt, je stärker der Rückstoß ist. Dadurch wird eine dynamische Abzugssicherung erreicht. Es erfolgt keine Blockierung des Abzugssystems, sondern nur eine zur Beschleunigung proportionale Erhöhung des Abzugswiderstandes, wobei die Funktion des Schloßsystems gewährleistet bleibt.

Wenn die Waffe nach dem Rückstoß von der Schulter des Schützen zurückprallt und sich das Schloßsystem in der entgegengesetzten Pfeilrichtung x' gemäß Figur 3 bewegt, wird das Pendelgewicht 7 aufgrund seiner Trägheit um den Winkel ϕ nach hinten verschwenkt. Je stärker der Rückprall vor der Schulter ist, desto mehr wird das Pendelgewicht 7 verschwenkt. Bei geringeren Beschleunigungen oder am Beginn der Bewegungsumkehr hebt dabei gemäß Figur 3 die vordere Kante 26 des Pendelgewichts von dem Schloßblech 10 ab, ohne daß die hintere Kante 27 in Kontakt mit dem Schloßblech 10 gelangt. Auch in dieser Phase wirkt gemäß Figur 4 auf den Abzug 3 eine durch die Beschleunigung der Pendelmasse bedingte Kraft F₅, die am Abzug 3 ein den Abzugswiderstand erhöhendes Moment M erzeugt.

Bei größeren Beschleunigungen des Schloßsystems in Richtung x' wird das Pendelgewicht 7 gemäß Figur 5 so weit nach hinten verschwenkt, daß seine hintere Kante 27 zur Anlage auf dem Schloßblech 10 gelangt. Die in diesem Zustand bestehenden Kräfteverhältnisse am freigemachten Pendelgewicht 7 und die dadurch auf den Abzug 13 wirkenden Kräfte F₅ und F₈* sind in Figur 6 gezeigt. Auch in dieser Phase wird durch die infolge der Beschleunigung der Pendelmasse beim Rückprall auf den Abzug 3 wirkenden Kräfte F₅ und F₈* an dem Abzug 3 ein Moment M erzeugt, durch das die zur Betätigung des Abzugs erforderliche Kraft und damit der Abzugswiderstand erhöht wird.

Wenn nach der Abklingen der Rückprallbewegung des Schloßsystems keine Beschleunigungskräfte mehr auf das Pendelgewicht 7 wirken, wird dieses unter der Wirkung der Feder 28 nach vorne geschwenkt, so daß es mit seiner vorderen Kante zur Auflage auf dem Schloßblech 10 kommt. Dann kann der Abzug 3 ohne erhöhtes Gegenmoment betätigt werden, bis neben seiner vorderen Kante 26 auch die hintere Kante 27 zur Auflage auf dem Schloßblech 10 kommt. Dabei gelangt die Rastnase 17 des Abzugshebels 14 außer Eingriff mit der Ausnehmung 18 des Abzugsblatts 19, wobei der Abzugshebel 14 nach unten schwenkt und das Schlagstück 1 freigibt.

## Patentansprüche

1. Schloßsystem für mehrläufige Gewehre mit mindestens zwei Schlagstücken (1, 2), den Schlagstücken zugeordneten Abzugshebeln (14), mindestens einem um eine Abzugsachse (20) drehbaren Abzug (3, 4) und mindestens einem verschwenkbaren Pendelgewicht (7, 8) zur Vermeidung des unbeabsichtigten Auslösens eines Schusses, wobei das Pendelgewicht (7, 8) um eine Schwenkachse (25, 37) verschwenkbar an dem Abzug (3, 4) angeordnet ist, wobei die Schwenkachse (25, 37) in Schußrichtung gesehen vor der Abzugsachse (20) und der Schwerpunkt s des Pendelgewichts (7, 8) oberhalb der Abzugsachse (20) liegt.

2. Schloßsystem nach Anspruch 1, **dadurch gekennzeichnet, daß** die Schwenkachse (25, 37) des Pendelgewichts (7, 8) in Schußrichtung gesehen oberhalb der Abzugsachse (20) und der Schwerpunkt s des Sicherungsteils (7) oberhalb der Schwenkachse (25) angeordnet ist.

3. Schloßsystem nach Anspruch 1; **dadurch gekennzeichnet, daß** es einen hinteren Abzug (3) mit einem ersten verschwenkbaren Pendelgewicht (7) und einen vorderen Abzug (4) mit zweiten verschwenkbaren Pendelgewicht (8) enthält.

4. Schloßsystem nach einem der Ansprüche 1 bis 3, **dadurch gekennzeichnet, daß** das mindestens eine Pendelgewicht (7, 8) eine vordere vorstehende Kante (26) und eine hintere vorstehende Kante (27) aufweist, wobei die vordere Kante (26) in einer nach vorne verschwenkten Ausgangsstellung des Pendelgewichts (7, 8) und die hintere Kante in einer nach hinten verschwenkten Endstellungen des Pendelgewichts (7, 8) zur Anlage an einem Schloßblech (10) gelangt.

5. Schloßsystem nach Anspruch 4, **dadurch gekennzeichnet, daß** die Schwenkachse (25) des mindestens einen Pendelgewichts (7, 8) zwischen seiner vorderen und hinteren vorstehenden Kante (26, 27) angeordnet ist.

6. Schloßsystem nach einem der Ansprüche 1 bis 5, **dadurch gekennzeichnet, daß** zwischen dem Abzug (3, 4) und dem Pendelgewicht (7, 8) eine Druckfeder (28) angeordnet ist, durch die das Pendelgewicht (7, 8) in eine nach vorne verschwenkte Ausgangsstellung beaufschlagt wird.

7. Schloßsystem nach einem der Ansprüche 1 bis 6, **dadurch gekennzeichnet, daß** das Pendelgewicht (7, 8) an einem Abzugsblatt (19, 32) des Abzugs (3, 4) angelenkt ist.

8. Schloßsystem nach Anspruch 7, **dadurch gekennzeichnet, daß** das Pendelgewicht (7, 8) einen an der Außenseite des Abzugsblatts (19, 32) angeordneten größeren Teil (29, 34) und einen an der Innenseite des Abzugsblatts (19; 32) angeordneten kleineren Teil (30, 33) aufweist.

9. Schloßsystem nach Anspruch 7 oder 8, **dadurch gekennzeichnet, daß** das Pendelgewicht (7, 8) einen Spalt (31, 35) zur Aufnahme des Abzugsblatts (19, 32) aufweist.

## Claims

1. Lock system for multi-barrelled guns, with at least two firing pin pieces (1, 2), trigger levers (14) associated with the firing pin pieces, at least one trigger (3, 4) rotatable about a trigger axis (20), and at least one pivotable pendulum weight (7, 8) for avoiding accidental discharge of a shot, wherein the pendulum weight (7, 8) is arranged on the trigger (3, 4) so as to be pivotable about a pivot axis (25, 37), wherein the pivot axis (25, 37) lies in front of the trigger axis (20) viewed in the firing direction, and the centre of gravity s of the pendulum weight (7, 8) lies above the trigger axis (20).

2. Lock system according to claim 1, **characterised in that** the pivot axis (25, 37) of the pendulum weight (7, 8) is arranged above the trigger axis (20) viewed in the firing direction, and the centre of gravity s of the safety part (7) is arranged above the pivot axis (25).

3. Lock system according to claim 1, **characterised in that** it comprises a rear trigger (3) with a first pivotable pendulum weight (7) and a front trigger (4) with a second pivotable pendulum weight (8).

4. Lock system according to one of claims 1 to 3, **characterised in that** the at least one pendulum weight (7, 8) exhibits a front projecting edge (26) and a rear projecting edge (27), the front edge (26) coming to bear on a lock plate (10) in a starting position of the pendulum weight (7, 8) pivoted towards the front and the rear edge coming to bear on a lock plate (10) in an end position of the pendulum weight (7, 8) pivoted towards the rear.

5. Lock system according to claim 4, **characterised in that** the pivot axis (25) of the at least one pendulum weight (7, 8) is arranged between its front and its rear projecting edge (26, 27).

6. Lock system according to one of claims 1 to 5, **characterised in that** arranged between the trigger (3, 4) and the pendulum weight (7, 8) there is a compression spring (28) through which the pendulum weight (7, 8) is forced into a starting position pivoted towards the front.

7. Lock system according to one of claims 1 to 6, **characterised in that** the pendulum weight (7, 8) is articulated on a trigger blade (19, 32) of the trigger (3, 4).

8. Lock system according to claim 7, **characterised in that** the pendulum weight (7, 8) exhibits a larger part (29, 34) arranged on the outside of the trigger blade (19, 32) and a smaller part (30, 33) arranged on the inside of the trigger blade (19; 32).

9. Lock system according to claim 7 or 8, **characterised in that** the pendulum weight (7, 8) exhibits a gap (31, 35) for receiving the trigger blade (19, 32).

## Revendications

1. Système de verrouillage pour fusils à plusieurs canons, comportant au moins deux percuteurs (1, 2), des leviers de détente (14) associés aux percuteurs, au moins une détente (3, 4) apte à tourner autour d'un axe de détente (20) et au moins une masselotte (7, 8) pivotante pour empêcher le déclenchement involontaire d'un coup, la masselotte (7, 8) étant montée sur la détente (3, 4) de manière à pouvoir pivoter autour d'un axe de pivotement (25, 37), l'axe de pivotement (25, 37) étant situé, par référence à la direction de tir, en amont de l'axe de détente (20) et le centre de gravité (s) de la masselotte (7, 8) étant situé au-dessus de l'axe de détente (20).

2. Système de verrouillage selon la revendication 1, **caractérisé en ce que** l'axe de pivotement (25, 37) de la masselotte (7, 8), par référence à la direction de tir, est situé au-dessus de l'axe de détente (20) et le centre de gravité (s) de l'élément de sécurité (7) est situé au-dessus de l'axe de pivotement (25).

3. Système de verrouillage selon la revendication 1, **caractérisé en ce qu'**il comporte une détente arrière (3) avec une première masselotte (7) pivotante, et une détente avant (4) avec une deuxième masselotte (8) pivotante.

4. Système de verrouillage selon l'une quelconque des revendications 1 à 3, **caractérisé en ce que** ladite au moins une masselotte (7, 8) comporte un bord saillant avant (26) et un bord saillant arrière (27), le bord avant (26) entrant en contact avec une plaque de verrouillage (10) lorsque la masselotte (7, 8) est dans une position initiale basculée vers l'avant, et le bord arrière (27) entrant en contact avec la plaque de verrouillage (10) lorsque la masselotte (7, 8) est dans une position finale basculée vers l'arrière.

5. Système de verrouillage selon la revendication 4, **caractérisé en ce que** l'axe de pivotement (25) de ladite au moins une masselotte (7, 8) est situé entre son bord saillant avant (26) et son bord saillant arrière (27).

6. Système de verrouillage selon l'une quelconque des revendications 1 à 5, **caractérisé en ce qu'**entre la détente (3, 4) et la masselotte (7, 8) est monté un ressort de pression (28), par lequel la masselotte (7, 8) est sollicitée dans une position initiale basculée vers l'avant.

7. Système de verrouillage selon l'une quelconque des revendications 1 à 6, **caractérisé en ce que** la masselotte (7, 8) est articulée contre une gâchette (19, 32) de la détente (3, 4).

8. Système de verrouillage selon la revendication 7, **caractérisé en ce que** la masselotte (7, 8) comporte une partie plus grande (29, 34) située sur la face extérieure de la gâchette (19, 32) et une partie plus petite (30, 33) située sur la face intérieure de la gâchette (19, 32).

9. Système de verrouillage selon la revendication 7 ou 8, **caractérisé en ce que** la masselotte (7, 8) comporte une fente (31, 35) destinée à recevoir la gâchette (19, 32).
